# FASCICULE DE BREVET EUROPEEN

(11) **EP 2 303 765 B1**
(45) Date de publication et mention de la délivrance du brevet: **19.12.2018**
(21) Numéro de dépôt: 09797561.9
(22) Date de dépôt: 25.06.2009
(51) Int. Cl.: B68F 1/00, A45C 3/00

(54) **PROCÉDÉ POUR PRODUIRE DES FORMES TRIDIMENSIONNELLES À PARTIR DE PIÈCES ASSEMBLÉES AYANT DES CARACTÉRISTIQUES D'ÉLASTICITÉS DISTINCTES, ET ARTICLE DE MAROQUINERIE**
VERFAHREN ZUM HERSTELLEN VON DREIDIMENSIONALFORMEN AUS ZUSAMMENGESETZTEN TEILEN MIT VERSCHIEDENEN ELASTIZITÄTSEIGENSCHAFTEN, UND LEDERWARENARTIKEL
METHOD FOR PRODUCING THREE-DIMENSIONAL SHAPES FROM ASSEMBLED PIECES HAVING DISTINCT ELASTICITY-PROPERTIES, AND LEATHERCRAFT ARTICLE

(30) Priorité: 25.06.2008 FR 0854220
(43) Date de publication de la demande: 06.04.2011
(73) Titulaire: Scalera Sarl, 75018 Paris (FR)
(72) Inventeur: DOGNIN, Luc Marie René Nicole, 75018 Paris (FR); MAHIOUT, Rafik Aminé Abderrazak, 75018 Paris (FR)
(74) Mandataire: Osha Liang
(86) Numéro de dépôt international: PCT/FR2009/000793
(87) Numéro de publication internationale: WO 2010/007242

(56) Documents cités:
- EP-A- 0 788 874
- DE-C- 641 614
- FR-A- 2 415 474
- FR-A- 2 888 829
- GB-A- 1 277 038

## Description

La présente invention concerne un procédé pour produire une forme tridimensionnelle d'un sac ou d'un article de maroquinerie à partir de deux pièces destinées à être assemblées et ayant des caractéristiques d'élasticités distinctes, dont une pièce en cuir. Elle vise également un article de maroquinerie, tels que des sacs réalisés à partir de ce procédé. L'invention s'applique particulièrement aux articles de maroquinerie au moins en partie réalisés en cuir.

Le domaine de l'invention est celui de l'industrie de la transformation de matériaux sensiblement plats aux fins de réaliser des formes tridimensionnelles. Dans la présente demande, le terme « forme » est à considérer non seulement au sens propre (forme géométrique), mais il désigne également, de manière figurée, un objet ou un ensemble ayant les propriétés géométriques évoquées (produire une « forme tridimensionnelle »).

Considérons le domaine de la maroquinerie, qui nous intéresse particulièrement. Actuellement, lorsqu'un maroquinier souhaite réaliser un sac en cuir présentant une forme tridimensionnelle, il est actuellement contraint d'utiliser des pièces spécifiques de structure ou d'armature, pour constituer une sorte de charpente du sac sur la base de laquelle des pièces de cuir vont être assemblées et maintenues selon une forme souhaitée. Les pièces de structure ou d'armature conditionnent la forme définitive du sac. Il en résulte une complexité de réalisation (multiplicité des éléments, assemblage, etc.) et donc des surcoûts. Par ailleurs, une fois le sac assemblé et mis en forme, il est peu aisé d'obtenir des variations de formes, s'écartant légèrement d'une forme nominale prédéfinie, en raison de la présence des pièces de structure ou d'armature qui s'oppose aux déformations. Or il peut être utile de pouvoir aisément déformer un sac ayant une forme nominale prédéfinie, pour des raisons d'encombrement, de rangement etc., tout en lui conservant la possibilité de reprendre sa forme nominale initiale. (Voir par exemple DE641614 C.)

Le but de la présente invention est de proposer un procédé permettant d'obtenir une forme tridimensionnelle d'un sac ou d'un article de maroquinerie, qui n'implique pas l'emploi de pièces de structure ou d'armature spécifiques.

Cet objectif est atteint avec un procédé pour produire une forme tridimensionnelle à partir de deux pièces à assembler ayant des caractéristiques d'élasticité distinctes, dont une pièce en cuir, comprenant les étapes décrites dans la revendication 1.

Ainsi, avec le procédé selon l'invention, on peut obtenir une forme tridimensionnelle d'équilibre présentant à la fois des caractéristiques de tenue et de souplesse. La tenue est due aux propriétés auto-porteuses de la pièce structurante en cuir, qui constitue le corps même de la forme tridimensionnelle. La pièce structurante présente toutefois une certaine souplesse, et se prête à des déformations, essentiellement en flexion.

Dans une version particulière de l'invention, on utilise dans le procédé des pièces structurantes et déformantes réalisées dans des nappes ou des peaux, ayant des épaisseurs réduites relativement à leurs autres dimensions.

Dans une autre version de l'invention, le procédé comprend en outre une étape de découpe de l'une au moins des deux pièces après obtention de la forme tridimensionnelle.

Dans une autre version de l'invention, le procédé comprend en outre une étape de découpe de l'une au moins des deux pièces préalablement à la mise en tension de la pièce déformante.

L'étape de collage comprend une pulvérisation d'une colle présentant des caractéristiques de résistance à l'humidité, sur la pièce structurante et sur la pièce déformante.

On peut avantageusement prévoir une délimitation de zones de la pièce structurante à encoller.

L'invention a également pour objet un procédé ayant tout des caractéristiques précédentes et comprenant en outre l'assemblage desdites deux pièces assemblées avec d'autres pièces structurantes.

Suivant encore un autre aspect de l'invention, il est proposé un article de maroquinerie, tel qu'un sac, selon la revendication 8.

D'autres avantages et caractéristiques de l'invention apparaîtront à l'examen de la description détaillée d'un mode de mise en oeuvre nullement limitatif, et des dessins annexés sur lesquels :
- la figure 1 illustre les différentes étapes du procédé de réalisation selon l'invention ; et
- la figure 2 est une vue en coupe de l'enveloppe complexe obtenue avec le procédé selon l'invention.

On va maintenant décrire, en référence à la figure 1, les différentes étapes du procédé de production selon l'invention, en même temps que les moyens techniques mis en oeuvre dans ce procédé.

Sont destinées à être assemblées dans le procédé suivant l'invention, deux pièces formant des peaux, nappes ou couches, en ce sens qu'elles présentent une épaisseur réduite relativement à leurs autres dimensions. Les deux pièces ont des caractéristiques d'élasticité distinctes. On nommera « pièce déformante » la pièce ayant les caractéristiques d'élasticité les plus grandes, et « pièces structurante » la pièce ayant les caractéristiques d'élasticité les plus faibles, en raison de leur fonction respective dans l'assemblage à réaliser.

La pièce structurante est en cuir. On recherche particulièrement pour cette pièce structurante des propriétés de tenue mécanique et de rigidité, essentiellement en traction / compression dans le plan de sa surface (lorsqu'elle est à plat) ou dans les directions tangentes à celle-ci. La pièce structurante résiste également à la déformation sous l'effet de contraintes exercées perpendiculairement à sa surface. En revanche, on recherche pour cette pièce structurante une relativement grande aptitude à la flexion. La pièce structurante présente ainsi des qualités combinées de résistance mécanique transversale et de souplesse du matériau. Ces notions de tenue mécanique, de résistance et de rigidité, sont à considérer de manière relative à la pièce déformante, qui présente en comparaison des caractéristiques d'élasticité supérieures à la pièce structurante.

On a tout d'abord préparé et découpé une pièce déformante 1 telles que du « Bengaline Lycra® » ou à base d'élastane®. Cette pièce déformante constituera une doublure, qui peut avoir été tissée avec des motifs décoratifs ou de fantaisie.

Dans une première étape (I), la pièce déformante 1 est préalablement découpée selon un gabarit prédéterminé en fonction de la forme tridimensionnelle recherchée, c'est-à-dire en fonction de la déformation qu'elle devra provoquer sur la pièce structurante.

La pièce déformante 1 est ensuite disposée dans une machine de mise en tension comportant deux pièces mécaniques 10, 11 dans lesquelles sont insérée et bloqués des bords de la pièce 1 qui est maintenue en tension avec une force de tension F déterminée en fonction des caractéristiques de la pièce déformante utilisée (étape II) et notamment de son élasticité.

Cette force de tension F doit assurer une tension inférieure à la force de rupture de la pièce déformante.

L'une des faces de la pièce déformante 1 est ensuite soumise à une application de colle par pulvérisation au moyen d'un équipement adapté 12 disposée face à la pièce déformante 1 (étape III). La colle utilisée est de préférence une colle puissante et présentant une sensibilité minimale aux conditions environnementales et en particulier aux taux d'humidité et aux variations de température. Elle ne doit pas être rétractable à l'eau et à la chaleur ; Elle peut être de type Néoprène® ou équivalent, mais devrait être de préférence respectueuse de l'environnement et de la santé.

Dans le même temps ou préalablement, on a préparé et découpé une pièce structurante 2 en cuir ou un matériau analogue. Ce matériau constituera à la fois le corps et l'enveloppe extérieure de la forme tridimensionnelle. La pièce structurante est soumise (étape IV) sur l'une de ces faces destinées à être appliquée sur la pièce déformante, à une application de colle identique à celle utilisée pour encoller la pièce déformante 1. L'application de la colle est réalisée de préférence sur la face dite « velours ».

La pièce déformante 1 et la pièce structurante 2 préalablement encollées sont ensuite superposées et collées (étape V), la pièce déformante 1 étant toujours maintenue en tension (étape V).

Une fois que le temps de prise de la colle s'est écoulé, on supprime la force de tension F et on libère la pièce complexe 1+2 ainsi réalisée qui prend instantanément une forme galbée tridimensionnelle (étape VI). Etant affranchie de la force de tension F, la pièce déformante 1 qui était préalablement étirée se rétracte pour revenir vers sa forme nominale. Elle ne retrouve toutefois pas exactement sa forme initiale compte tenu de la résistance que lui oppose la pièce structurante 2. La courbure de la pièce complexe 1+2 est induite par la différence des forces de tension s'exerçant respectivement sur la pièce structurante 2 de caractéristique rigide, et sur la pièce déformante 1 de caractéristique élastique, et le fait que les deux pièces forment des couches 1,2 solidement collées l'une à l'autre. Compte tenu de la contrainte exercée par la pièce déformante 1 sur la pièce structurante 2, la forme galbée est telle que la pièce structurante 2 est située du côté convexe, tandis que la pièce déformante, est située du côté concave.

On notera par ailleurs, que la pièce structurante joue un rôle de ressort, lorsqu'elle travaille en flexion.

Cette pièce complexe 1+2 est ensuite complétée (étape VII) par l'assemblage d'autres pièces structurantes. Cet assemblage est réalisé par des techniques connues, telles que par couture, collage etc. Dans l'application particulière de la maroquinerie, où la pièce structurante 2 est en cuir, celle-ci prend par exemple une forme générale cylindrique, qui est complétée par d'autres pièces de cuir 22 fermant les extrémités du cylindre, de manière à constituer un sac 20. Des accessoires telles que des poignées 21 et des fermetures sont ensuite montés sur le sac 20.

Les étapes de réalisation qui viennent d'être décrites peuvent être automatisées à partir des techniques actuelles de fabrication industrielle. Les différents équipements utilisés pour la découpe, la mise en tension, l'encollage, le collage des couches, et l'assemblage, peuvent être pourvus de moyens de contrôle/commande numérique et au besoin robotisés. En particulier le matériau employé pour la pièce déformante, tel que du tissu, peut être un matériau standardisé, ce qui permet une certitude quant au résultat, c'est-à-dire l'obtention précise de la forme tridimensionnelle recherchée.

On notera que le procédé est adapté non seulement à des petites mais également à des grandes surfaces de pièces structurante et déformante. La surface n'est en réalité par un facteur déterminant de la mise en oeuvre.

Dans l'application précitée à un article de maroquinerie, le sac 20 ainsi obtenu présente alors une forme tridimensionnelle permanente sans avoir nécessité d'inclure des pièces spécifiques de rigidification ou de maintien pour constituer une structure ou une armature. En référence à la figure 2, le maintien est réalisé directement par la couche de cuir 2 (pièce structurante) dont la fleur 23 constitue la face extérieure de l'enveloppe. La déformation a été provoquée par la couche de tissu 1 à propriétés élastiques (pièce déformante) dont une face va constituer la doublure du sac, une couche de colle 3 ayant été appliquée entre le velours de la couche de cuir 2 et la face en vis-à-vis de la couche de tissu 1. Un avantage de l'invention réside dans le fait que chacune des pièces structurante et déformante assure trois fonctions : une première fonction est mécanique, en terme de résistance (pour la pièce structurante) et de rétraction (pour la pièce déformante), afin d'obtenir la forme tridimensionnelle souhaitée. Une seconde fonction est de former conjointement une enveloppe pour un contenant (paroi du sac). Une troisième fonction est de constituer le style (rendu visuel, tactile) extérieur ou intérieur du sac. Il est remarquable que ces trois fonctions soient assurées uniquement par deux pièces accolées l'une à l'autre.

Bien sûr, l'invention n'est pas limitée aux exemples qui viennent d'être décrits et de nombreux aménagements peuvent être apportés à ces exemples sans sortir du cadre de l'invention tel que décrit dans les revendications 1-8.

## Revendications

1. Procédé pour produire une forme tridimensionnelle d'un sac ou d'un article de maroquinerie (20) à partir de deux pièces (1, 2) destinées à être assemblées et ayant des caractéristiques d'élasticité distinctes, dont une pièce en cuir, **caractérisé en ce qu'**il comprend les étapes suivantes :
- une mise en tension et un maintien en tension de la pièce (1), dite déformante, ayant les caractéristiques d'élasticité les plus élevées,
- un collage de la pièce en cuir (2), dite structurante, ayant les caractéristiques d'élasticité les plus faibles, sur la pièce déformante maintenue en tension,
- une suppression de la tension exercée sur la pièce déformante, qui exerce alors des contraintes sur la pièce en cuir structurante, de manière à la déformer en flexion et à obtenir une pièce complexe (1+2) formée desdites pièces déformante et structurante assemblées, ladite pièce complexe ayant la forme tridimensionnelle souhaitée, ladite forme tridimensionnelle étant galbée telle que la pièce en cuir structurante (2) est située du côté convexe, tandis que la pièce déformante (1) est située du côté concave.

2. Procédé selon la revendication 1, **caractérisé en ce que** les pièces structurante et déformante sont réalisées dans des nappes ou peaux, ayant des épaisseurs réduites relativement à leurs autres dimensions.

3. Procédé selon la revendication 1 ou 2, **caractérisé en ce qu'**il comprend en outre une étape de découpe de l'une au moins des deux pièces après obtention de la forme tridimensionnelle.

4. Procédé selon la revendication 1 ou 2, **caractérisé en ce qu'**il comprend en outre une étape de découpe de l'une au moins des deux pièces préalablement à la mise en tension de la pièce déformante.

5. Procédé selon l'une des revendications précédentes, **caractérisé en ce que** l'étape de collage comprend une pulvérisation d'une colle présentant des caractéristiques de résistance à l'humidité, sur la pièce en cuir structurante (2) et sur la pièce déformante (1).

6. Procédé selon l'une des revendications précédentes, **caractérisé en ce qu'**il comprend en outre une délimitation de zones de la pièce en cuir structurante à encoller.

7. Procédé selon l'une quelconque des revendications précédentes, comprenant en outre l'assemblage de ladite pièce complexe (1+2) avec d'autres pièces structurantes (22).

8. Article de maroquinerie (20), tel qu'un sac, dont au moins une partie est réalisée à partir de deux pièces assemblées (1, 2) ayant des caractéristiques d'élasticité distinctes, dans lequel une pièce (1) dite déformante a les caractéristiques d'élasticité les plus élevées, et une pièce (2) dite structurante, en cuir, a les caractéristiques d'élasticité les plus faibles, ladite pièce structurante en cuir étant collée sur la pièce déformante qui exerce des contraintes sur la pièce structurante en cuir de manière que les deux pièces présentent une forme tridimensionnelle galbée telle que la pièce structurante en cuir est située du côté convexe, tandis que la pièce déformante est située du côté concave.

## Patentansprüche

1. Verfahren zum Herstellen einer dreidimensionalen Form einer Tasche oder eines Lederartikels (20) aus zwei Teilen (1, 2), die dazu vorgesehen sind, zusammengesetzt zu werden, und mit verschiedenen Elastizitätseigenschaften, wovon ein Teil ein Lederteil ist, **dadurch gekennzeichnet, dass** es die folgenden Schritte umfasst:
ein Anlegen von Spannung und ein Aufrechterhalten von Spannung des Teils (1) mit den höchsten Elastizitätseigenschaften, das verformendes Teil genannt wird,
ein Verkleben des Lederteils (2) mit den niedrigsten Elastizitätseigenschaften, das strukturierendes Teil genannt wird, auf dem unter Spannung stehenden Verformungsteil,
ein Unterdrücken der auf das verformende Teil ausgeübten Spannung, die auf das strukturierende Lederteil einwirkt, um es in Biegung zu verformen und ein komplexes Formteil (1+2) zu erhalten, das von den zusammengesetzten verformenden und strukturierenden Teilen gebildet ist, wobei das komplexe Teil die gewünschte dreidimensionale Form aufweist, wobei die dreidimensionale Form so gekrümmt ist, dass das strukturierende Lederteil (2) auf der konvexen Seite angeordnet ist, während das deformierende Teil (1) auf der konkaven Seite angeordnet ist.

2. Verfahren nach Anspruch 1, **dadurch gekennzeichnet, dass** die strukturierenden und verformenden Teile in Tischdecken oder Häute mit geringeren Dicken im Vergleich zu ihren anderen Abmessungen eingearbeitet werden.

3. Verfahren nach Anspruch 1 oder 2, **dadurch gekennzeichnet, dass** es ferner einen Schneideschritt mindestens eines der beiden Teile nach Erhalt der dreidimensionalen Form umfasst.

4. Verfahren nach Anspruch 1 oder 2, **dadurch gekennzeichnet, dass** es ferner einen Schneideschritt mindestens eines der beiden Teile vor dem Spannen des Verformungsteils umfasst.

5. Verfahren nach einem der vorstehenden Ansprüche, **dadurch gekennzeichnet, dass** der Verklebungsschritt das Aufsprühen eines feuchtigkeitsbeständigen Klebers auf das strukturierte Lederteil (2) und auf das Verformungsteil (1) umfasst.

6. Verfahren nach einem der vorstehenden Ansprüche, **dadurch gekennzeichnet, dass** es ferner eine Abgrenzung der zu verklebenden Bereiche des strukturierenden Lederteils umfasst.

7. Verfahren nach einem der vorstehenden Ansprüche, das ferner das Zusammenfügen des komplexen Teils (1+2) mit anderen Strukturteilen (22) umfasst.

8. Lederartikel (20), wie eine Tasche, wovon mindestens ein Teil aus zwei zusammengesetzten Teilen (1,2) mit verschiedenen Elastizitätseigenschaften ausgeführt ist, in dem ein verformendes Teil die höchsten Elastizitätseigenschaften aufweist, und ein strukturierendes Lederteil (2) die niedrigsten Elastizitätseigenschaften aufweist, wobei das strukturierende Lederteil auf das verformende Teil verklebt ist, das auf das strukturierende Lederteil eine Spannung ausübt, so dass beide Teile eine dreidimensionale gekrümmte Form aufweisen, so dass das strukturierende Lederteil auf der konvexen Seite angeordnet ist, während das verformende Teil auf der konkaven Seite angeordnet ist.

## Claims

1. A method for producing a three-dimensional shape of a bag or leather article (20) from two parts (1, 2) to be assembled and having different elasticity characteristics, including a part made of leather, **characterized in that** it comprises the following steps:
applying tension and maintaining tension to the part, said the deformable part, having relatively higher elasticity characteristics;
a bonding of the leather part, said the structural part, having the weakest elasticity characteristics, on the deformable part maintained in tension;
a suppression of the tension applied to the deformable part, which then exerts stresses on the structural leather part, so as to deform it into bending and to obtain a complex part (1 + 2) formed of said deformable and structural parts assembled, said complex part having the desired three-dimensional shape, said three-dimensional shape being curved such that the structural leather part (2) is positioned on the convex side, and the deformable part (1) is positioned on the concave side.

2. The method according to claim 1, **characterized in that** the structural part and the deformable part are formed in a sheet or skin shape having reduced thicknesses relative to their other dimensions.

3. The method according to claim 1 or 2, **characterized in that** it further comprises cutting at least one of the two parts after obtaining the three-dimensional shape.

4. The method according to claim 1 or 2, **characterized in that** it further comprises cutting at least one of the two parts before tension is applied to the deformable part.

5. The method according to one of the preceding claims, **characterized in that** the bonding comprises spraying a moisture-resistant adhesive on the structural leather part (2) and the deformable part (1).

6. The method according to one of the preceding claims, **characterized in that** it further comprises a zone delineation of the structuring leather piece to be bonded.

7. The method according to any one of the preceding claims, further comprising further comprising assembling said complex piece (1 + 2) with other structuring pieces (22).

8. A leather article (20), such as a bag, at least a portion of which is made from two assembled parts (1, 2) having distinct elasticity characteristics, in which a part (1), said the deformable part, has the highest elasticity characteristics, and a part (2) made of leather, said the structural part, has the lowest elasticity characteristics, said leather structural part being bonded to the deformable part which exerts stresses on the leather structural part so that the two parts have a three-dimensional curved shape such that the leather structural part is positioned on the convex side, while the deformable part is positioned on the concave side.
